# EUROPÄISCHE PATENTSCHRIFT

(11) **EP 2 029 465 B1**
(45) Veröffentlichungstag und Bekanntmachung des Hinweises auf die Patenterteilung: **04.05.2016**
(21) Anmeldenummer: 07725394.6
(22) Anmeldetag: 21.05.2007
(51) Int. Cl.: B65H 67/08

(54) **VERFAHREN ZUM BETREIBEN EINER ARBEITSSTELLE EINER KREUZSPULEN HERSTELLENDEN TEXTILMASCHINE**
METHOD FOR OPERATING A WORKSTATION OF A TEXTILE MACHINE WHICH PRODUCES CROSSWOUND BOBBINS
PROCÉDÉ DE FONCTIONNEMENT DU POSTE DE TRAVAIL D'UNE MACHINE TEXTILE PRODUISANT DES BOBINES CROISÉES

(30) Priorität: 08.06.2006 DE 102006026548
(43) Veröffentlichungstag der Anmeldung: 04.03.2009
(73) Patentinhaber: Saurer Germany GmbH & Co. KG, 42897 Remscheid (DE)
(72) Erfinder: WEDERSHOVEN, Hans-Günter, 41334 Nettetal (DE); BUNGTER, Stefan, 41844 Wegberg (DE); MUND, Manfred, 52134 Herzogenrath (DE); THEELE, Bernd-Rüdiger, 52074 Aachen (DE)
(74) Vertreter: Hamann, Arndt
(86) Internationale Anmeldenummer: PCT/EP2007/004487
(87) Internationale Veröffentlichungsnummer: WO 2007/140871

(56) Entgegenhaltungen:
- EP-A1- 0 717 001
- DE-A1- 3 827 345
- US-A- 5 950 957

## Beschreibung

Die Erfindung betrifft ein Verfahren zum Betreiben einer Arbeitsstelle einer Kreuzspulen herstellenden Textilmaschine gemäß dem Oberbegriff des Anspruches 1 sowie eine entsprechende Arbeitsstelle.

Arbeitsstellen von Kreuzspulen herstellenden Textilmaschinen, die jeweils mit einer Spulvorrichtung zum Wickeln einer Auflaufspule sowie mit einer Saugdüse zum Aufnehmen eines auf die Oberfläche der Kreuzspule aufgelaufenen Fadenendes ausgestattet sind, sind, insbesondere im Zusammenhang mit Kreuzspulautomaten, seit langem bekannt.

Eine solche Arbeitsstelle eines Kreuzspulautomaten ist beispielsweise in der DE 101 50 590 A1 beschrieben. Diese bekannte Arbeitsstelle weist unter anderem eine Saugdüse auf, die den nach einem Fadenbruch oder einem definierten Reinigerschnitt auf die Oberfläche einer Kreuzspule aufgelaufenen Oberfaden aufnehmen und in eine pneumatische Fadenspleißvorrichtung einlegen kann, wo der Oberfaden mit einem durch ein Greiferrohr bereitgelegten Unterfaden verbunden wird. Die Saugdüse, die zwischen zwei Endstellungen verlagerbar ist, wird dabei entweder, wie in der DE 101 50 590 A1 beschrieben, durch eine Zugfeder beaufschlagt und an einer Kurvenscheibe geführt, in eine Fadenaufnahmestellung geschwenkt, in der die Mündung der Saugdüse im Bereich der Oberfläche der im Spulenrahmen gehaltenen Kreuzspule positioniert ist oder die Saugdüse ist, wie dies beispielsweise in der EP 0 717 001 B1 angedeutet ist, durch einen Einzelmotor beaufschlagt, zwischen ihren Endstellungen verschwenkbar.

In der Fadenaufnahmestellung liegen die Saugdüsen in der Regel an einem sogenannten Saugdüsenanschlag an, über den der optimale Abstand zwischen der Mündung der Saugdüse und der Oberfläche der während der Fadenaufnahme langsam in Abwickelrichtung rotierenden Kreuzspule einstellbar ist.
Um sicherzustellen, daß dieser optimale Abstand sowohl bei kleinen Kreuzspulen zu Beginn einer Spulenreise als auch bei großen Kreuzspulen am Ende einer Spulenreise gegeben ist, wird der Saugdüsenanschlag, in Abhängigkeit vom Durchmesser der Kreuzspule, über ein mehrteiliges Hebelgestänge automatisch nachgestellt.

Die vorbeschriebene Anordnung mit automatisch nachgeführten, mechanischen Saugdüsenanschlägen sowie ähnliche, geringfügig modifizierte Ausführungsformen mechanischer Saugdüsenanschläge haben sich in der Praxis im Prinzip zwar bewährt, weisen aber verschiedene Nachteile auf.

Wenn bei solchen Einrichtungen beispielsweise Schwierigkeiten bei der Fadenendaufnahme auftreten, die eine Korrektur des Abstandes der Mündung der Saugdüse angeraten erscheinen lassen, sind zunächst einige relativ umständliche Einstellarbeiten notwendig.
Das heißt, bei diesen Einrichtungen erfordert jede Änderung der Lage der Saugdüsenanschläge zur Optimierung des Abstandes zwischen der Mündung der Saugdüse und der Oberfläche der Kreuzspule einen zeitaufwendigen, manuellen Eingriff seitens des Bedienpersonals.

In der Praxis wird eine solche Neujustierung des Saugdüsenanschlages daher oft hinausgeschoben, was aufgrund vermehrter Fehlversuche bei der Fadenendaufnahme zu einer Verschlechterung des Wirkungsgrades der betroffenen Textilmaschine führen kann.

Ausgehend vom vorgenannten Stand der Technik liegt der Erfindung die Aufgabe zugrunde, ein Verfahren und eine Vorrichtung zu entwickeln, das/die den Betrieb der Arbeitsstellen von Kreuzspulen herstellenden Textilmaschinen, speziell von Kreuzspulautomaten, verbessert.
Insbesondere sollen die Arbeitsstellen solcher Textilmaschinen so ausgebildet sein, dass auf Probleme, die eventuell bei der Fadenendsuche bzw. bei der Fadenendaufnahme auftreten, schnell und flexibel reagiert werden kann.

Diese Aufgabe wird erfindungsgemäß durch ein Verfahren, wie es im Anspruch 1 beschrieben ist bzw. durch eine Arbeitsstelle gemäß Anspruch 13 gelöst.

Vorteilhafte Ausgestaltungen der Erfindung sind Gegenstand der Unteransprüche.

Das erfindungsgemäße Verfahren, bei dem die Saugdüse, ausgehend von einer sensorisch erfassten Position der Saugdüse, durch die Ausführung einer jeweils vorgegebenen Schrittzahl eines Schrittmotors in einer Fadenendaufnahmestellung so positioniert wird, dass die Mündung der Saugdüse in einem definierten Abstand zur Oberfläche der Kreuzspule angeordnet ist, hat insbesondere den Vorteil, dass der für eine erfolgreiche Fadenendaufnahme sehr wichtige Abstand nicht nur schnell und völlig problemlos eingestellt werden kann, sondern dass im Bedarfsfall dieser Abstand, durch entsprechendes Ansteuern des Schrittmotors, auch jederzeit leicht wieder korrigiert bzw. optimiert werden kann. Die Positionierung der Saugdüse in die Fadenendaufnahmestellung kann allerdings auch durch einen Motor realisiert werden, der mit einem Polrad ausgestattet ist.
Die sensorisch erfassbare Position der Saugdüse wird mindestens so weit von der jeweiligen Fadenendaufnahmestellung entfernt angeordnet, dass diese, bezogen auf den Schwenkwinkel der Saugdüse in Richtung auf die Fadenendaufnahmestellung, immer vor der Fadenendaufnahmestellung liegt.
Auf diese Weise wird gewährleistet, dass der Schrittmotor, der die Saugdüse in die Fadenendaufnahmestellung einschwenkt, vor dem Einschwenken der Saugdüse in die Fadenendaufnahmestellung stets mit den aktuellen Positionsdaten der Saugdüse betrieben werden kann.
Das heißt, eventuell aufgetretene Fehlstellungen der Saugdüse, beispielsweise aufgrund einer zwischenzeitlichen Blockierung der Saugdüse, werden spätestens zu diesem Zeitpunkt erkannt und berücksichtigt.
Insbesondere die Gefahr, dass die Mündung der Saugdüse unbeabsichtigt an die Oberfläche der Kreuzspule anläuft, ist damit weitestgehend ausgeschaltet.

Wie im Anspruch 2 dargelegt, wird die Schrittzahl des Schrittmotors im Laufe einer Spulenreise so angepasst, dass sie der damit verbundenen Positionsänderung der Spulenoberfläche entspricht.
Das bedeutet, abhängig vom jeweils vorliegenden Durchmesser der Kreuzspule nimmt die Saugdüse nacheinander unterschiedliche Fadenendaufnahmestellungen ein.
Das Einschwenken der Saugdüse in diese jeweils optimalen Fadenendaufnahmestellungen erfolgt dabei automatisch, das heißt, es sind keinerlei manuelle Eingriffe seitens des Bedienpersonals erforderlich.

Die im Laufe einer Spulenreise notwendige Anpassung der Fadenendaufnahmestellung der Saugdüse kann allerdings auch hier durch einen Motor realisiert werden, der mit einem Polrad ausgestattet ist (Anspr. 3).

In vorteilhafter, im Anspruch 4 beschriebener Ausführungsform ist beispielsweise vorgesehen, dass diese sensorisch erfasste Position, um eventuelle Fehler zu minimieren, nahe an der Fadenendaufnahmestellung, vorzugsweise nicht mehr als 100 Schritte vor der Fadenendaufnahmestellung liegt.

Wie im Anspruch 5 beschrieben, ist in vorteilhafter Ausgestaltung des Verfahrens außerdem vorgesehen, dass die Einstellung der Fadenendaufnahmestellungen für die Vielzahl der Saugdüsen der Textilmaschine zentral an einer textilmaschineneigenen Steuereinheit erfolgt.
Durch eine solche gemeinsame Eingabe wird nicht nur der Arbeitsaufwand, der notwendig ist, um während der Fadenendaufnahme eine optimale Positionierung der Saugdüsen zu gewährleisten, deutlich minimiert, sondern es wird auch sichergestellt, dass zumindest bei einem Partiestart an allen Arbeitstellen gleiche Bedingungen gegeben sind.

Das heißt, der Abstand zwischen der Mündung der Saugdüse und der Oberfläche der Kreuzspule ist zumindest beim Start einer Partie an allen Arbeitsstellen gleich.

Gemäß Anspruch 6 ist es vorteilhaft, wenn der Abstand der Mündung der Saugdüse zur Oberfläche der Kreuzspule während eines Fadenendsuch- und -aufnahmezyklus' der Saugdüse veränderbar ist. Das heißt, die Fadenendaufnahmestellung der Saugdüse kann sofort korrigiert werden, wenn es innerhalb eines Fadenendsuch- und - aufnahmezyklus' zu einem oder zu mehreren Fehlversuch(en) bei der Fadenendaufnahme kommt, was beispielsweise durch einen innerhalb der Saugdüse angeordneten Sensor detektiert wird.

Wenn die Saugdüse, wie im Anspruch 7 beschrieben, während eines Fadenendsuch- und -aufnahmezyklus' Nickbewegungen ausführt, wird im Falle eines Fehlversuches der Abstand der Mündung der Saugdüse zur Oberfläche der Kreuzspule vorteilhafterweise zwischen zwei Nickbewegungen geändert.
Das heißt, vor der zweiten oder dritten Nickbewegung der Saugdüse wird deren Fadenendaufnahmestellung, wenn der Sensor in der Saugdüse kein Signal initiiert, das auf eine erfolgreichen Fadenendaufnahmeversuch schließen lässt, etwas korrigiert.

Wie im Anspruch 8 beschrieben, kann in alternativer Ausführungsform allerdings auch vorgesehen sein, dass die Saugdüse zunächst stets einen kompletten Fadenendsuch- und - aufnahmezyklus durchführt, wobei der Erfolg, wie vorstehend angedeutet durch eine entsprechende Sensoreinrichtung überwacht wird.

Bei einem erfolglosen Fadenendsuch- und -aufnahmezyklus wird die Position der Fadenendaufnahmestellung der Saugdüse geändert und anschließend mit diesem geänderten Abstand ein neuer Fadenendsuch- und -aufnahmezyklus gestartet.
Das heißt, es wird mit neuem Abstand erneut versucht, das auf die Oberfläche der Kreuzspule aufgelaufene Fadenende aufzunehmen.

In vorteilhafter Ausführungsform ist des Weiteren vorgesehen, dass eine Selbst-Optimierung des Abstandes der Mündung der Saugdüse zur Oberfläche der Kreuzspule stattfindet.
Gemäß Anspruch 9 wird beispielsweise in Abhängigkeit von den Erfolgen bzw. Misserfolgen der Fadenendaufnahmeversuche die Fadenendaufnahmestellung der Saugdüse so lange korrigiert, bis die Anzahl der Fehlversuche bei der Fadenendaufnahme minimiert ist.
Die ermittelten Werte für den Abstand können bei späteren Garnpartien als Richtwerte für den Start benutzt werden, wobei diese Werte dann ihrerseits, soweit dies noch möglich ist, optimiert werden.

Die Saugdüse kann zum Lösen eines Fadenendes, das durch die Spulenantriebtrommel in die Oberfläche der Kreuzspule eingewalkt wurde, zunächst langsam an die Oberfläche der Kreuzspule herangefahren und vorsichtig auf die Oberfläche aufgesetzt werden (Anspruch 10).
Da die Kreuzspule zu diesem Zeitpunkt außerdem in Abwickelrichtung gedreht wird, läuft das Fadenende gegen die Mündung der Saugdüse und wird dabei von der Oberfläche der Kreuzspule gelöst.
Das gelöste Fadenende wird dann durch die Saugdüse, die inzwischen wieder in einer vorgegebenen Fadenendaufnahmestellung positioniert ist, erfasst und, wie üblich, zur Fadenspleißvorrichtung befördert.

Des Weiteren kann die Saugdüse, wie im Anspruch 11 beschrieben, zur Ermittlung des in die Spulvorrichtung eingelegten Hülsenformates langsam an die Oberfläche der Hülse herangefahren werden.
Dabei wird die Anzahl der Schritte des Schrittmotors bis zum Stoppen der Saugdüse durch Kontakt mit der Oberfläche der Hülse erfasst und zum Beispiel in der textilmaschineneigenen Steuereinheit zur Berechnung des Hülsenformates verarbeitet.

In einer alternativen Ausführungsform, die im Anspruch 12 beschrieben ist, ist vorgesehen, dass die Saugdüse zur Ermittlung des in die Spulvorrichtung eingelegten Hülsenformates als Ausgangsposition für die Ermittlung der Fadenendaufnahmestellung langsam an die Oberfläche der Hülse herangefahren wird, dass die Saugdüse nach dem Kontakt mit der Hülse in die Fadenendaufnahmestellung zurückgeschwenkt und dabei aus der

Anzahl der Schritte das Hülsenformat berechnet wird.

Die Arbeitsstellen, an denen das erfindungsgemäße Verfahren eingesetzt wird, verfügen, wie im Anspruch 13 dargelegt, jeweils über eine Spulvorrichtung zum Wickeln einer Auflaufspule sowie über eine Saugdüse zum Aufnehmen eines auf die Oberfläche der Kreuzspule aufgelaufenen Fadenendes.
Die Saugdüse weist dabei einen als Schrittmotor ausgebildeten Antrieb auf, der an eine spulstelleneigene Steuereinrichtung angeschlossen und so ansteuerbar ist, dass die Saugdüse in vorgebbaren Fadenendaufnahmestellungen positionierbar ist, in denen die Mündung der Saugdüse jeweils einen definierten Abstand zur Oberfläche der Kreuzspule aufweist.
Derartige Schrittmotoren ermöglichen auf relativ einfache Weise eine genaue und reproduzierbare Positionierung der Saugdüse.
Das heißt, die Saugdüse kann schnell und problemlos in vorgebbaren Fadenendaufnahmestellungen positioniert werden, wobei der notwendige Steuerungsaufwand relativ gering ist.

Die im Anspruch 14 beschriebene Ausführungsform, mit spulstelleneigenen Steuereinrichtungen, die an eine zentrale Steuereinheit der Textilmaschine angeschlossen sind, ermöglicht eine gemeinsame Eingabe der Saugdüsen-Einstelldaten.
Das bedeutet, der Abstand zwischen den Mündungen der Saugdüsen der Textilmaschinen und den Oberflächen der in den Spulvorrichtungen gehalterten Kreuzspulen kann von zentraler Stelle aus gemeinsam eingestellt werden, was nicht nur sehr zeitsparend ist, sondern auch gewährleistet, dass alle Saugdüsen, zumindest beim Start einer Partie, gleiche Fadenendaufnahmestellungen aufweisen.

Die Erfindung wird nachfolgend anhand eines in den Zeichnungen dargestellten Ausführungsbeispieles näher erläutert.

### Es zeigen:

- Fig. 1: in Seitenansicht eine Arbeitsstelle einer Kreuzspulen herstellenden Textilmaschine, an der das erfindungsgemäße Verfahren durchführbar ist, mit einer Saugdüse, die in ihrer Ausgangsstellung positioniert ist,
- Fig. 2: die Arbeitsstelle gemäß Fig.1, mit einer Saugdüse, die durch ihren als Schrittmotor ausgebildeten Antrieb in einer Fadenendaufnahmestellung positioniert ist.

In den Figuren 1 und 2 ist jeweils schematisch, in Seitenansicht, eine Arbeitsstelle 2 einer insgesamt mit der Bezugszahl 1 gekennzeichneten Kreuzspulen herstellende Textilmaschine dargestellt.
Derartige beispielsweise als Kreuzspulautomaten ausgebildete Textilmaschinen weisen üblicherweise zwischen ihren (nicht dargestellten) Endgestellen eine Vielzahl dieser gleichartigen Arbeitsstellen, im vorliegenden Fall Spulstellen 2, auf.
Auf diesen Spulstellen 2 werden, wie bekannt und daher nicht näher erläutert, die zum Beispiel auf einer Ringspinnmaschine produzierten, relativ wenig Garnmaterial aufweisenden Spinnkopse 3 zu großvolumigen Kreuzspulen 5 umgespult.

Solche Kreuzspulautomaten 1 weisen üblicherweise eine Logistikeinrichtung in Form eines Spulen- und Hülsentransportsystems 6 auf, in dem auf Transporttellern 11 Spinnkopse 3 beziehungsweise Leerhülsen umlaufen.
Von diesem Spulen- und Hülsentransportsystem 6 sind in den Figuren lediglich die Kopszuführstrecke 17, die reversierend antreibbare Speicherstrecke 18, eine der zu den Spulstellen 2 führenden Quertransportstrecken 19 sowie die Hülsenrückführstrecke 20 dargestellt.

Wie in Figur 1 angedeutet, werden die angelieferten Spinnkopse 3 in einer der Abspulstellungen AS, die sich jeweils im Bereich der Quertransportstrecken 19 an den Spulstellen 2 befinden, zu großvolumigen Kreuzspulen 5 umgespult.
Die einzelnen Spulstellen verfügen zu diesem Zweck, wie bekannt und daher nur angedeutet, über verschiedene Einrichtungen, die einen ordnungsgemäßen Betrieb derartiger Spulstellen 2 gewährleisten.
Diese Einrichtungen sind dabei jeweils an eine arbeitsstelleneigene Steuereinrichtung 31 angeschlossen, wobei die Steuereinrichtung 31 ihrerseits über einen Maschinenbus 33 mit einer zentralen Steuereinheit 32 der Textilmaschine 1 verbunden ist.
Wie in den Figuren weiter angedeutet, weisen derartige Arbeitsstellen 2 unter anderem eine schwenkbar gelagerte Saugdüse 24 sowie ein schwenkbar gelagertes Greiferrohr 25 auf. Die Saugdüse 24 ist dabei um eine Schwenkachse 23 begrenzt drehbar gelagert und weist einen als Schrittmotor ausgebildeten Antrieb 15 auf, der über eine Steuerleitung 36 an die arbeitsstelleneigene Steuereinrichtung 31 angeschlossen ist. Die Saugdüse 24 weist außerdem eine Sensoreinrichtung 41 auf, durch die überprüfbar ist, ob ein Fadenaufnahmeversuch der Saugdüse 24 erfolgreich war.
Des Weiteren ist im Bereich der Saugdüse 24 ein Sensor 40 installiert, mittels dessen der Schwenkwinkel der Saugdüse 24 bei deren Einschwenken in die Fadenendaufnahmestellung kontrolliert werden kann.
Solche Arbeitstellen 2 verfügen in der Regel außerdem über eine Fadenspleißeinrichtung 26, eine Fadenspanneinrichtung 30, einen Fadenreiniger 28, einen Fadenzugkraftsensor 29 sowie einen Unterfadensensor 22.

Die Spulvorrichtung, die insgesamt mit der Bezugszahl 4 gekennzeichnet ist, verfügt über einen Spulenrahmen 8, der um eine Schwenkachse 12 beweglich gelagert ist.
Im vorliegenden Ausführungsbeispiel liegt die im Spulenrahmen 8 frei drehbar gehalterte Kreuzspule 5 während des Spulprozesses mit ihrer Oberfläche 35 auf einer Spulenantriebswalze 9 auf und wird von dieser über Reibschluss angetrieben.
Der vom Spinnkops 3 zur Kreuzspule 5 laufende Faden 16 wird während des Spulprozesses außerdem durch eine Fadenchangiereinrichtung 10, die beispielsweise einen fingerartig ausgebildeten, durch einen elektromechanischen Antrieb 14 beaufschlagten Fadenführer 13 aufweist, zwischen den beiden Stirnseiten der Kreuzspule 5 traversiert.
Solche Changiereinrichtungen sind bekannt und beispielsweise in der DE 198 58 548.9 ausführlich beschrieben.
Im Bereich der Spulvorrichtung 4 ist außerdem eine Kreuzspulentransporteinrichtung 7 angeordnet, über die fertige Kreuzspulen abgefördert werden können.
Wie in Figur 2 angedeutet, kann die Saugdüse 24 mittels des Schrittmotors 15 aus der in Figur 1 dargestellten Ausgangsstellung in eine Fadenendaufnahmestellung geschwenkt werden, in der die Mündung 34 der Saugdüse 24 in einem definierten Abstand a zur Oberfläche 35 der Kreuzspule 5 positioniert ist. Der Abstand a zwischen der Mündung 34 der Saugdüse 24 und der Oberfläche 35 der Kreuzspule 5 kann dabei durch entsprechendes Ansteuern des Schrittmotor 15 exakt eingestellt und jederzeit, beispielsweise in Abhängigkeit der Ergebnisse, die bei der Fadenendaufnahme erzielt werden, korrigiert werden.

Funktion des erfindungsgemäßen Verfahrens:
Wenn an einer Arbeitstelle 2 ein Fadenbruch auftritt oder durch den Fadenreiniger 28 ein definierter Fadenschnitt erfolgt ist, kommt es zunächst zu einem Auflaufen des so genannten Oberfadens auf die Oberfläche 35 der Kreuzspule 5.
Im Anschluss wird durch die arbeitsstelleneigene Steuereinrichtung 31 über die Steuerleitung 36 der Antrieb 15 der Saugdüse 24 so angesteuert, das die Saugdüse 24 nach oben schwenkt.
Das heißt, der als Schrittmotor ausgebildete Antrieb 15 sorgt dafür, dass die Saugdüse 24 in eine Fadenendaufnahmestellung überführt wird, in der zwischen der Mündung 34 der Saugdüse 24 und der Oberfläche 35 der Kreuzspule 5 ein definierter Abstand a gegeben ist.
Während des Einschwenkens der Saugdüse 24 in die Fadenendaufnahmestellung wird die korrekte Winkelstellung der Saugdüse 24 dabei mittels einer Sensoreinrichtung 40 überprüft, die in Richtung auf die Fadenendaufnahmestellung vor dieser positioniert ist.
Die gewünschte Fadenendaufnahmestellung der Saugdüse 24 ist dabei an der arbeitstelleneigenen Steuereinrichtung 31 oder an der zentralen Steuereinheit 32 der Textilmaschine 1 eingebbar. Die Figur 2 zeigt die Saugdüse 24 in einer der möglichen Fadenendaufnahmestellungen.
Wie ersichtlicht, ist die Saugdüse 24 in der Fadenendaufnahmestellungen mit ihrer unterdruckbeaufschlagbaren Mündung 34 in einem Abstand a von der Oberfläche 35 der während der Fadenendaufnahme langsam in Abwickelrichtung 37 drehenden Kreuzspule 5 positioniert.

Eine erfolgreiche Fadenendaufnahme, das heißt die Anwesenheit des Oberfadens in der Saugdüse 24, wird durch eine Sensoreinrichtung 41 detektiert, die innerhalb der Saugdüse 24 angeordnet und über eine entsprechende Signalleitung an die arbeitsstelleneigene Steuereinrichtung 31 angeschlossen ist. Der Arbeitsstellenrechner 31 sorgt bei Eingang eines entsprechenden Signals der Sensoreinrichtung 41 dafür, dass der Schrittmotor 15 die Saugdüse 24 wieder nach unten schwenkt und den aufgenommenen Oberfaden dabei in die Fadenspleißeinrichtung 26 einlegt.
Wenn kein entsprechendes Signal der Sensoreinrichtung 41 eingeht, die Saugdüse 24 den Oberfaden also nicht von der Oberfläche 35 der Kreuzspule 5 aufnehmen konnte, wird die Saugdüse 24 in einer geänderte Fadenendaufnahmestellung positioniert.
Das heißt, der Abstand a zwischen der Mündung 34 der Saugdüse 24 und der Oberfläche 35 der Kreuzspule 5 wird geändert, in der Praxis in der Regel verkleinert.
Gleichzeitig oder nahezu gleichzeitig mit der Fadenendaufnahme des Oberfadens durch die Saugdüse 24 erfolgt auch die Fadenendaufnahme und Fadenendüberführung des Unterfadens.
Das Greiferrohr 25, das vorzugsweise ebenfalls einzelmotorisch angetrieben ist, nimmt den mit dem Spinnkops 3 verbundenen Unterfaden auf, schwenkt nach oben und legt dabei den Unterfaden in die Fadenspleißeinrichtung 26 ein.
In der Fadenspleißeinrichtung 26 werden die Fadenenden von Ober- und Unterfaden zunächst in bekannter Weise vorbereitet und anschließend, wie üblich, pneumatisch zu einem neuen Faden 16 verspleißt.

Im Anschluss an einen erfolgreichen Spleißprozess kann an der betreffenden Spulstelle der Spulprozess wieder aufgenommen werden.

## Patentansprüche

1. Verfahren zum Betreiben einer Arbeitsstelle (2) einer Kreuzspulen herstellenden Textilmaschine (1), die mit einer Spulvorrichtung (4) zum Wickeln einer Auflaufspule (5) sowie mit einer einzelmotorisch antreibbaren Saugdüse (24) zum Aufnehmen eines auf die Oberfläche (35) der Kreuzspule (5) aufgelaufenen Fadenendes ausgestattet ist,
**dadurch gekennzeichnet,**
**dass** die Saugdüse (24) ausgehend von einer sensorisch erfassten Position der Saugdüse (24) durch die Ausführung einer jeweils vorgegeben Schrittzahl eines Schrittmotors (15) in einer Fadenendaufnahmestellung positioniert wird, in der die Mündung (34) der Saugdüse (24) zur Oberfläche (35) der Kreuzspule (5) einen definierten Abstand (a) aufweist, wobei die sensorisch erfasste Position mindestens so weit von der jeweiligen Fadenendaufnahmestellung entfernt angeordnet wird, dass diese, bezogen auf den Schwenkwinkel in Richtung auf die Fadenendaufnahmestellung, immer vor der Fadenendaufnahmestellung liegt.

2. Verfahren nach Anspruch 1, **dadurch gekennzeichnet, dass** die Schrittzahl des Schrittmotors (15) im Laufe einer Spulenreise so angepasst wird, dass sie der damit verbundenen Positionsänderung der Spulenoberfläche (35) entspricht.

3. Verfahren nach Anspruch 1, **dadurch gekennzeichnet, dass** ein Motor mit Polrad vorgesehen, dessen Drehbewegung im Laufe einer Spulenreise so angepasst wird, dass sie der damit verbundenen Positionsänderung der Spulenoberfläche (35) entspricht.

4. Verfahren nach Anspruch 1, **dadurch gekennzeichnet, dass** die sensorisch erfasste Position, um eventuelle Fehler zu minimieren, nahe an der Fadenendaufnahmestellung, vorzugsweise nicht mehr als 100 Schritte vor der Fadenendaufnahmestellung liegt.

5. Verfahren nach Anspruch 1, **dadurch gekennzeichnet, dass** die Schrittzahl zur Positionierung der Vielzahl der Saugdüsen (24) der Textilmaschine (1) in ihren Fadenendaufnahme-stellungen zentral an einer textilmaschineneigenen Steuereinheit (32) eingegeben wird.

6. Verfahren nach Anspruch 1, **dadurch gekennzeichnet, dass** der Abstand (a) zwischen der Mündung (34) der Saugdüse (24) und der Oberfläche (35) der Kreuzspule (5) während eines Fadenendsuch- und - aufnahmezyklus' der Saugdüse (24) verändert wird.

7. Verfahren nach Anspruch 6, **dadurch gekennzeichnet, dass** die Saugdüse (24) während eines Fadenendsuch- und - aufnahmezyklus' Nickbewegungen ausführt, wobei auf einen erfolglosen Fadenendaufnahmeversuch, der durch einen Sensor (40) detektiert wird, vor der nächsten Nickbewegung der Saugdüse (24) mit einer Änderung des Abstandes (a) reagiert wird.

8. Verfahren nach Anspruch 1, **dadurch gekennzeichnet, dass** nach Beendigung eines erfolglosen Fadenendsuch- und - aufnahmezyklus' der Saugdüse (24), der durch einen Sensor (40) detektiert wird, ein neuer Fadensuch- und - aufnahmezyklus der Saugdüse (24) mit einem geändertem Abstand (a) gestartet wird.

9. Verfahren nach Anspruch 8, **dadurch gekennzeichnet, dass** in Abhängigkeit vom Erfolg mehrerer Fadenendaufnahmeversuche eine Selbst-Optimierung der Fadenendaufnahmestellung der Saugdüse (24) stattfindet.

10. Verfahren nach Anspruch 1, **dadurch gekennzeichnet, dass** die Saugdüse (24) zum Lösen von Fadenenden, die in die Oberfläche (35) der Kreuzspule (5) eingewalkt sind, zunächst langsam bis an die Oberfläche (35) der Kreuzspule (5) herangefahren und anschließend in einer vorgegebene Fadenendaufnahmestellung positioniert wird.

11. Verfahren nach Anspruch 1, **dadurch gekennzeichnet, dass** die Saugdüse (24) zur Ermittlung des in die Spulvorrichtung (4) eingelegten Hülsenformates als Ausgangsposition für die Ermittlung der Fadenendaufnahmestellung langsam an die Oberfläche der Hülse herangefahren wird und dass aus der Anzahl der Schritte des Schrittmotors (15) bis zum Stoppen der Saugdüse (24) durch Kontakt mit der Hülse das Hülsenformat berechnet wird.

12. Verfahren nach Anspruch 1, **dadurch gekennzeichnet, dass** die Saugdüse (24) zur Ermittlung des in die Spulvorrichtung (4) eingelegten Hülsenformates als Ausgangsposition für die Ermittlung der Fadenendaufnahmestellung langsam an die Oberfläche der Hülse herangefahren wird,
dass die Saugdüse (24) nach dem Kontakt mit der Hülse in die Fadenendaufnahmestellung zurückgeschwenkt und dabei aus der Anzahl der Schritte das Hülsenformat berechnet wird.

13. Arbeitsstelle (2) einer Kreuzspulen herstellenden Textilmaschine (1), mit einer Spulvorrichtung (4) zum Wickeln einer Auflaufspule (5) sowie einer einzelmotorisch antreibbaren Saugdüse (24) zum Aufnehmen eines auf die Oberfläche (35) der Kreuzspule (5) aufgelaufenen Fadenendes,
**dadurch gekennzeichnet,**
**dass** die Saugdüse (24) jeweils einen als Schrittmotor ausgebildeten Antrieb (15) aufweist, der über eine Steuerleitung (36) an eine spulstelleneigene Steuereinrichtung (31) angeschlossen und so ansteuerbar ist, dass die Saugdüse (24) in einer Fadenendaufnahmestellung positionierbar ist, in der die Mündung (34) der Saugdüse (24) jeweils einen definierten Abstand (a) zur Oberfläche (35) der Kreuzspule (5) aufweist, und wobei die korrekte Winkelstellung der Saugdüse (24) mittels einer Sensoreinrichtung (40) überprüft wird, die in Richtung auf die Fadenendaufnahmestellung vor dieser positioniert ist.

14. Arbeitsstelle nach Anspruch 13, **dadurch gekennzeichnet, dass** die Textilmaschine (1) eine Steuereinheit (32) aufweist, an die die spulstelleneigenen Steuereinrichtungen (31) angeschlossen sind und dass an der Steuereinheit (32) zentral der Abstand (a) zwischen den Mündungen (34) der Saugdüsen (24) und den Oberflächen (35) der Kreuzspulen (5) einstellbar ist.

## Claims

1. Method for operating a workstation (2) of a textile machine (1) producing cross-wound bobbins, which is equipped with a winding device (4) for winding a take-up bobbin (5) as well as with a suction nozzle (24), which can be driven by a single motor, for receiving a thread end which has run onto the surface (35) of the cross-wound bobbin (5), **characterised in that** the suction nozzle (24), proceeding from a position of the suction nozzle (24) detected by a sensor, by carrying out a respectively predetermined step number of a stepping motor (15), is positioned in a thread receiving position, in which the mouth (34) of the suction nozzle (24) has a defined spacing (a) from the surface (35) of the cross-wound bobbin (5), wherein the position detected by a sensor is arranged at least so far from the respective thread end receiving position that the latter, in relation to the pivoting angle in the direction of the thread end receiving position, is always located in front of the thread end receiving position.

2. Method according to claim 1, **characterised in that** the step number of the stepping motor (15) is adapted in the course of a bobbin travel in such a way that it corresponds with the position change connected therewith of the bobbin surface (35).

3. Method according to claim 1, **characterised in that** a motor with a rotor is provided, the rotary movement of which is adapted during the course of a bobbin travel in such a way that it corresponds with the position change connected therewith of the bobbin surface (35).

4. Method according to claim 1, **characterised in that** the position detected by a sensor, in order to minimise possible faults, is located close to the thread receiving position, preferably not more than 100 steps in front of the thread end receiving position.

5. Method according to claim 1, **characterised in that** the step number for positioning the plurality of suction nozzles (24) of the textile machine (1) in the thread end receiving positions thereof is input centrally at a control unit (32) particular to the textile machine.

6. Method according to claim 1, **characterised in that** the spacing (a) between the mouth (34) of the suction nozzle (24) and the surface (35) of the cross-wound bobbin (5) is changed during a thread end search and receiving cycle of the suction nozzle (24).

7. Method according to claim 6, **characterised in that** the suction nozzle (24) carries out nodding movements during a thread end search and receiving cycle, a reaction taking place to an unsuccessful thread end receiving attempt, which is detected by a sensor (40), prior to the next nodding movement of the suction nozzle (24) by a change in the spacing (a).

8. Method according to claim 1, **characterised in that** after the ending of an unsuccessful thread end search and receiving cycle of the suction nozzle (24), which is detected by a sensor (40), a new thread search and receiving cycle of the suction nozzle (24) is started with a changed spacing (a).

9. Method according to claim 8, **characterised in that**, as a function of the success of a plurality of thread end receiving attempts, a self-optimisation of the thread end receiving position of the suction nozzle (24) takes place.

10. Method according to claim 1, **characterised in that** the suction nozzle (24) is firstly slowly moved up to the surface (35) of the cross-wound bobbin (5) to release thread ends, which are milled into the surface (35) of the cross-wound bobbin (5), and then positioned in a predetermined thread end receiving position.

11. Method according to claim 1, **characterised in that** the suction nozzle (24) is moved up slowly to the surface of the tube to determine the tube format inserted into the winding device (4) as a starting position to determine the thread end receiving position and **in that** the tube format is calculated from the number of steps of the stepping motor (15) up to the stopping of the suction nozzle (24) by contact with the tube.

12. Method according to claim 1, **characterised in that** the suction nozzle (24) is moved up slowly to the surface of the tube to determine the tube format inserted into winding device (4) as the starting position to determine the thread end receiving position, **in that** the suction nozzle (24), after the contact with the tube, is pivoted back into the thread end receiving position and in the process the tube format is calculated from the number of steps.

13. Workstation (2) of a textile machine (1) producing cross-wound bobbins, with a winding device (4) for winding a take-up bobbin (5) and a suction nozzle (24) which can be driven by a single motor to receive a thread end which has run onto the surface (35) of the cross-wound bobbin (5), **characterised in that** the suction nozzle (24) in each case has a drive (15) configured as a stepping motor, which is connected by means of a control line (36) to a control mechanism (31) particular to the winding head and can be activated in such a way that the suction nozzle (24) can be positioned in a thread end receiving position, in which the mouth (34) of the suction nozzle (24) in each case has a defined spacing (a) from the surface (35) of the cross-wound bobbin (5) and wherein the correct angular position of the suction nozzle (24) is checked by means of a sensor device (40) which is positioned in the direction of the thread end receiving position in front of the latter.

14. Workstation according to claim 13, **characterised in that** the textile machine (1) has a control unit (32), to which the control mechanisms (31) particular to the winding head are connected and **in that** the spacing (a) between the mouths (34) of the suction nozzles (24) and the surfaces (35) of the cross-wound bobbins (5) can be adjusted centrally at the control unit (32).

## Revendications

1. Procédé d'exploitation d'un poste de travail (2) d'une machine textile (1) produisant des bobines croisées, qui est équipé d'un dispositif de bobinage (4) pour embobiner une bobine réceptrice (5), et d'une buse aspirante (24), pouvant être entraînée par un moteur indépendant et destinée à recevoir une extrémité de fil arrivée sur la surface (35) de la bobine croisée (5),
**caractérisé en ce que** la buse aspirante (24) est, en partant d'une position de la buse aspirante (24) détectée par capteur, par l'exécution d'un nombre prédéterminé de pas d'un moteur pas à pas (15), positionnée dans une position de réception d'extrémité de fil dans laquelle l'embouchure (34) de la buse aspirante (24) présente une distance définie (a) par rapport à la surface (35) de la bobine croisée (5), sachant que la position détectée par capteur est disposée en étant suffisamment éloignée de la position respective de réception d'extrémité de fil pour qu'elle se trouve, relativement à l'angle de pivotement en direction de la position de réception d'extrémité de fil, toujours avant la position de réception d'extrémité de fil.

2. Procédé selon la revendication 1, **caractérisé en ce que** le nombre de pas du moteur pas à pas (15) au cours d'un cheminement de la bobine est ajusté de telle sorte qu'il correspond à la modification connexe de la position de la surface (35) de la bobine.

3. Procédé selon la revendication 1, **caractérisé en ce qu'**il est prévu un moteur à roue polaire dont le mouvement de rotation au cours d'un cheminement de la bobine est ajusté de telle sorte qu'il correspond à la modification connexe de la position de la surface (35) de la bobine.

4. Procédé selon la revendication 1, **caractérisé en ce que** la position détectée par capteur, afin de minimiser d'éventuelles erreurs, se situe à proximité de la position de réception d'extrémité de fil, de préférence à au plus 100 pas de la position de réception d'extrémité de fil.

5. Procédé selon la revendication 1, **caractérisé en ce que** le nombre de pas pour le positionnement de la pluralité de buses aspirantes (24) de la machine textile (1) dans leurs positions de réception d'extrémité de fil est saisi centralement sur une unité de commande (32) propre à la machine textile.

6. Procédé selon la revendication 1, **caractérisé en ce que** la distance (a) entre l'embouchure (34) de la buse aspirante (24) et la surface (35) de la bobine croisée (5) est modifiée pendant un cycle de recherche et de réception d'extrémité de fil de la buse aspirante (24).

7. Procédé selon la revendication 6, **caractérisé en ce que** la buse aspirante (24) effectue des mouvements de tangage pendant un cycle de recherche et de réception d'extrémité de fil, sachant qu'on réagit, à une recherche sans succès de la réception de l'extrémité de fil qui est détectée par un capteur (40), par une modification de la distance (a) avant le mouvement de tangage suivant de la buse aspirante (24).

8. Procédé selon la revendication 1, **caractérisé en ce que**, à l'achèvement d'un cycle sans succès de recherche et de réception d'extrémité de fil de la buse aspirante (24) qui est détecté par un capteur (40), on lance un nouveau cycle de recherche et de réception d'extrémité de fil de la buse aspirante (24) avec une distance (a) modifiée.

9. Procédé selon la revendication 8, **caractérisé en ce qu'**une auto-optimisation de la position de réception d'extrémité de fil de la buse aspirante (24) est effectuée en fonction du succès de plusieurs recherches de la réception de l'extrémité de fil.

10. Procédé selon la revendication 1, **caractérisé en ce que**, afin de libérer des extrémités de fil qui sont enfoncées dans la surface (35) de la bobine croisée (5), la buse aspirante (24) est d'abord approchée lentement jusqu'à la surface (35) de la bobine croisée (5) puis positionnée dans une position prédéfinie de réception d'extrémité de fil.

11. Procédé selon la revendication 1, **caractérisé en ce que**, afin de déterminer le format de tube mis en place dans le dispositif de bobinage (4), comme position de départ pour la détermination de la position de réception d'extrémité de fil, la buse aspirante (24) est approchée lentement de la surface du tube,
et **en ce que** le format de tube est calculé à partir du nombre de pas du moteur pas à pas (15) jusqu'à l'arrêt de la buse aspirante (24) par contact avec le tube.

12. Procédé selon la revendication 1, **caractérisé en ce que**, afin de déterminer le format de tube mis en place dans le dispositif de bobinage (4), comme position de départ pour la détermination de la position de réception d'extrémité de fil, la buse aspirante (24) est approchée lentement de la surface du tube,
et **en ce que** la buse aspirante (24) est ramenée par pivotement à la suite du contact avec le tube dans la position de réception d'extrémité de fil, et le format de tube est alors calculé à partir du nombre de pas.

13. Poste de travail (2) d'une machine textile (1) produisant des bobines croisées, avec un dispositif de bobinage (4) pour embobiner une bobine réceptrice (5), et avec une buse aspirante (24), pouvant être entraînée par un moteur indépendant et destinée à recevoir une extrémité de fil arrivée sur la surface (35) de la bobine croisée (5),
**caractérisé en ce que** la buse aspirante (24) présente respectivement un entraînement (15) réalisé sous forme de moteur pas à pas, qui est raccordé par l'intermédiaire d'une ligne de commande (36) à un équipement de commande (31) propre au poste de bobinage et qui peut être asservi de telle sorte que la buse aspirante (24) peut être positionnée dans une position de réception d'extrémité de fil dans laquelle l'embouchure (34) de la buse aspirante (24) présente respectivement une distance définie (a) par rapport à la surface (35) de la bobine croisée (5), et sachant que la position angulaire correcte de la buse aspirante (24) est contrôlée au moyen d'un équipement de détection (40) qui est positionné avant la position de réception d'extrémité de fil en direction de cette position.

14. Poste de travail selon la revendication 13, **caractérisé en ce que** la machine textile (1) présente une unité de commande (32) à laquelle sont raccordés les équipements de commande (31) propres aux postes de bobinage, et **en ce que** la distance (a) entre les embouchures (34) des buses aspirantes (24) et les surfaces (35) des bobines croisées (5) peut être réglée centralement sur l'unité de commande (32).
